# EUROPÄISCHE PATENTANMELDUNG

(11) **EP 4 746 213 A1**
(43) Veröffentlichungstag der Anmeldung: **20.05.2026**
(21) Anmeldenummer: 25215127.9
(22) Anmeldetag: 12.11.2025
(51) Int. Cl.: H01R 13/52, H01R 13/631, H01R 24/20, H01R 24/28, H01R 107/00

(54) **BRECHKUPPLUNG**

(30) Priorität: 15.11.2024 DE 102024133554
(71) Anmelder: ODM GmbH, 67319 Wattenheim (DE)
(72) Erfinder: Kühn, Christopher, 67319 Wattenheim (DE); Pflüger, David, 67319 Wattenheim (DE); Breidenbach, Benjamin, 64711 Erbach-Erbuch (DE); Breidenbach, Tobias, 64711 Erbach-Erbuch (DE)
(74) Vertreter: STT Sozietät Thews & Thews

(57) **Zusammenfassung**

Die Erfindung bezieht sich auf eine Brechkupplung (12) mit einem ersten Kupplungsstück (1) mit mehreren Kontaktstiften (1.1) und mit einem zu verbindenden zweiten Kupplungsstück (2) mit entsprechenden Kontaktbuchsen (2.1), wobei das erste Kupplungsstück (1) als Kupplungsschuh ausgebildet ist und einen umlaufenden Bord (1.2) aufweist, der eine Vertiefung (1.3) begrenzt, innerhalb derer die Kontaktstifte (1.1) in einer Kontaktfläche (1.4) angeordnet sind, wobei das zweite Kupplungsstück (2) als Kupplungsstecker ausgebildet ist und eine Schulter (2.2) mit einer umlaufenden Führungsfläche (2.3) aufweist, wobei die Schulter (2.2) eine Steckfläche (2.4) begrenzt, in der die Kontaktbuchsen (2.1) angeordnet sind.

## Beschreibung

Die Erfindung bezieht sich auf eine Brechkupplung mit einem ersten Kupplungsstück, mit mehreren Kontaktstiften und mit einem zu verbindenden zweiten Kupplungsstück mit entsprechenden Kontaktbuchsen, wobei das erste Kupplungsstück als Kupplungsschuh ausgebildet ist und einen zumindest teilweise umlaufenden Bord aufweist, der eine Vertiefung begrenzt, innerhalb derer die Kontaktstifte in einer Kontaktfläche angeordnet sind, wobei das zweite Kupplungsstück als Kupplungsstecker ausgebildet ist und eine Schulter mit einer umlaufenden Führungsfläche aufweist, wobei die Schulter eine Steckfläche begrenzt, in der die Kontaktbuchsen angeordnet sind.

Es ist bereits eine Brechkupplung aus der DE 10 2010 011 271 B4 bekannt mit zwei axial ineinander eingreifenden und axial überlappenden Teilgehäusen, in deren Enden Anschlusskabel aufgenommen sind.

Die DE 94 00 329 U1 beschreibt eine Brechkupplung für eine zehnpolige Verbindung flexibler elektrischer Leitungen.

Der Erfindung liegt die Aufgabe zugrunde, eine Brechkupplung derart auszubilden und anzuordnen, dass ein breiterer Einsatzbereich möglich ist.

Gelöst wird die Aufgabe erfindungsgemäß dadurch, dass ein Dichtungselement vorgesehen ist, das beim Verbinden beider Kupplungsstücke mit dem jeweiligen Kupplungsstück in Wirkverbindung bringbar ist. Durch das Dichtungselement ist ein Schutz der Kontakte gegen Wasser und Feuchtigkeit gewährleistet. Das zum Erreichen der Dichtwirkung notwendige Anlegen oder Anformen des Dichtungselements beim Verbinden der Kupplungsstücke bedarf einer zusätzlichen Kraft_V, die aufgebracht werden muss. Beim Trennen Kupplungsstücke ist ebenfalls eine zusätzliche Kraft_T notwendig. Ergänzend zu einer Kraft_L zum Lösen der Kontaktstifte aus den Kontaktbuchsen wird die Kraft_T maßgeblich bestimmt von einer anfänglichen Haftreibungskomponente zwischen dem Dichtungselement bzw. dessen Dichtfläche und dem relativ dazu bewegten Kupplungsstück bzw. dessen und der Innenfläche.

Diese Haftreibungskomponente ist erfindungsgemäß beim Bestimmen und Definieren der Brechkraft berücksichtigt, damit eine Toleranz für die Brechkraft eingehalten werden kann.

Gelöst wird die Aufgabe erfindungsgemäß auch durch ein Kupplungsstück einer Brechkupplung
a) mit einem Anschlusskabel für eine elektronische Komponente_A und/oder
b) mit einem Anschlusskabel und einer daran angeschlossen elektronischen Komponente_A und/oder
c) montiert an einem Gehäuse einer angeschlossenen elektronischen Komponente_B.

Ferner kann es vorteilhaft sein, wenn
a) das Dichtungselement an dem Bord angeordnet ist und beim Verbinden beider Kupplungsstücke gegen die Führungsfläche dichtend anlegbar ist; oder
b) das Dichtungselement an der Führungsfläche angeordnet ist und beim Verbinden beider Kupplungsstücke gegen eine Innenfläche des Bords dichtend anlegbar ist. Die Führungsfläche und die Innenfläche sind die zentralen Flächen, die relativ zueinander bewegt werden. Die Anordnung des Dichtungselementes in diesem Bereich minimiert das abzudichtende Innenvolumen der Kupplung.

Vorteilhaft kann es auch sein, wenn das Dichtungselement eine Lagerfläche und eine Dichtfläche aufweist, wobei
a) das Dichtungselement eine dreieckige Querschnittsform aufweist, wobei die Lagerfläche und die Dichtfläche einen spitzen Winkel_α1 einschließen oder
b) das Dichtungselement eine rechteckförmige Querschnittsform aufweist, wobei ein stumpfer Winkel_α2 eingeschlossen ist zwischen

i) der Führungsfläche und der Steckfläche oder
ii) Innenfläche des Bords und der Kontaktfläche.

Damit wird erreicht, dass beim Lösen der Kupplung das Dichtungselement bzw. seine Dichtfläche unmittelbar von der Gegenfläche abgehoben wird, so dass der Einfluss auf die notwendige Kraft_T zum Trennen der Kupplung nur initial zum Tragen kommt.

Vorteilhaft kann es hierzu auch sein, wenn das Dichtungselement als O-Ring ausgebildet ist und innerhalb einer Nut der Innenfläche des Bords oder innerhalb einer Nut in der Führungsfläche platziert ist. Ein O-Ring ist ein sehr einfaches und kostengünstiges Mittel. Jedoch kann dieser einer Druckverformung unterliegen, was zu Undichtigkeiten führen kann. Zudem besteht eine schlechte Zug- und Scherfestigkeit. Daher sind sie nicht oder nur bedingt für diese Art Anwendungen geeignet, die mit hohen mechanischen Belastungen einher gehen.

Dabei kann vorteilhaft sein, eine Brechkupplung mit einer Mittelachse_m0, die parallel zur Führungsfläche bzw. zum Bord verläuft oder rechtwinklig zur Steckfläche bzw. Kontaktfläche verläuft, wobei gegenüberliegende Abschnitte der Führungsfläche den gleichen Abstand_a0 zur Mittelachse_m0 aufweisen, wobei ein Teil der Kontaktstifte als Haltestifte ausgebildet sind und ein Teil der Kontaktbuchsen als Haltebuchsen ausgebildet sind, wobei mindestens vier Haltestifte und vier Haltebuchsen vorgesehen sind, die entlang der Mittelachse_m0 platziert sind. Damit erreicht wird eine Erhöhung der Haltekraft, womit eine entsprechende Erhöhung der Anlagekraft des Dichtungselements einhergeht. Das wiederum führt zu einer verbesserten Dichtwirkung. Insbesondere Temperaturunterschiede zwischen der Umgebung und dem abzuschottenden Innenraum können bei unzureichender Dichtwirkung zu einem Luftaustausch und damit zu Feuchtigkeitseintrag führen.

Von besonderer Bedeutung kann für die vorliegende Erfindung sein, wenn eine Achse_s1 vorgesehen ist, die parallel zu der Mittelachse_m0 angeordnet ist, die zu dem Abschnitt der Führungsfläche den Abstand_a1 aufweist, mit a1 < a0, wobei mindestens fünf Kontaktstifte oder Kontaktbuchsen vorgesehen sind, die entlang der Achse_s1 platziert sind. Die Achse_s1 verläuft dabei durch die Mitte des jeweiligen Kontaktstifts bzw. der jeweiligen Kontaktbuchse. Damit liegt dem Abreismoment eine definierte Kraft zu Grunde, die mehrfach, bis zu 2.000 mal nahezu gleich bleibt.

Im Zusammenhang mit der erfindungsgemäßen Ausbildung und Anordnung kann es von Vorteil sein, wenn eine Achse_s2 vorgesehen ist, die parallel zu der Mittelachse_m0 angeordnet ist, die zu dem Abschnitt der Führungsfläche den Abstand_a2 aufweist, mit a2 > a0, wobei mindestens sechs Kontaktstifte oder Kontaktbuchsen vorgesehen sind, die entlang der Achse_s2 platziert sind. Die Achse_s2 verläuft dabei durch die Mitte des jeweiligen Kontaktstifts bzw. der jeweiligen Kontaktbuchse. Mit einer unterschiedlichen Anzahl von Kontakten entlang der beiden Achsen_s1,_s2 geht eine unsymmetrische Haltekraftverteilung beim Öffnen der Brechkupplung durch Verkippen um die jeweilige Kippachse einher.

Vorteilhaft kann es ferner sein, wenn mindestens zwei Kontaktstifte oder Kontaktbuchsen, die entlang derselben, Achse_m0, _s1, _s2 platziert sind, relativ zu dieser Achse_m0, _s1, _s2 um ein Maß_v versetzt angeordnet sind. Damit einher geht eine optimale Wandstärke zwischen den Kontaktstiften einerseits und den Kontaktbuchsen andererseits.

Außerdem kann es vorteilhaft sein, wenn das Dichtungselement eine Dichtfläche aufweist, wobei die Dichtfläche profiliert ausgebildet ist. Die Profilierung gewährleistet einen höheren Anpressdruck des Dichtungselements im Bereich einer lokalen Profilerhebung.

Ferner kann es vorteilhaft sein, wenn die Dichtfläche mit Bezug zu einer Längsachse umlaufende Nuten und/oder umlaufende Lamellen aufweist. Die Lamellen haben ein ähnliches vorteilhaftes Dichtungsprinzip wie ein Wellendichtring.

Weitere Vorteile und Einzelheiten der Erfindung sind in den Patentansprüchen und in der Beschreibung erläutert und in den Figuren dargestellt. Es zeigen
Figuren 1a, 1b eine perspektivische Ansicht einer Brechkupplung im geschlossenen und geöffneten Zustand;
Figur 2 eine perspektivische Ansicht beider Kupplungsstücke von vorne;
Figuren 3a, 3b eine Prinzipskizze des jeweiligen Kupplungsstücks in der Ansicht von vorne;
Figuren 4a - 4c eine perspektivische Schnittansicht beider Kupplungsstücke im halbgeschlossenen bzw. geschlossenen Zustand;
Figuren 5a, 5b eine Schnittdarstellung der Dichtungselementes;
Figur 6 eine Prinzipskizze zweier elektronischer Komponenten mit einer Kabelverbindung mit Brechkupplung.

Die in Figur 1a dargestellte Brechkupplung weist ein erstes Kupplungsstück 1 sowie ein zweites Kupplungsstück 2 auf, die miteinander verbunden sind. Das jeweilige Kupplungsstück weist zudem ein nicht weiter dargestelltes Anschlusskabel 4 sowie einen mit dem jeweiligen Kupplungsstück fest verbundenen Knickschutz 4.1 auf. Zum Öffnen der Kupplung gibt es mehrere Varianten. Eine Variante wäre, dass beide Kupplungsstücke 1, 2 entlang der Längsachse 7, mithin entlang der beiden in entgegengesetzte Richtung zeigenden Pfeile 7.1, 7.2 auseinandergezogen werden, sodass die beiden Kupplungsstücke 1,2 wie in Figur 1b dargestellt, getrennt sind.

Alternativ zu dieser Variante des Auseinanderziehens entlang der Längsachse 7, wäre es auch möglich, die Brechkupplung durch eine Knickbewegung zu öffnen. Hierbei könnten beide Kupplungsstücke wie mit den Rundpfeilen angezeigt entweder nach unten verschwenkt werden (Pfeilpaar U) oder nach oben verschwenkt werden (Pfeilpaar O), jeweils um die jeweilige Kippachse 8.1, 8.2 des jeweiligen Kupplungsstücks 1, 2.

In der getrennten Position gemäß Figur 1b ist die Vorderseite des zweiten Kupplungsstücks 2 ausgebildet als Kupplungsstecker, zu sehen mit einer Steckfläche 2.4 innerhalb derer die verschieden hier nicht weiter dargestellten Kontaktbuchsen 2.1 platziert sind. Das jeweilige Kupplungsstück 1,2 besteht aus mehreren Gehäuseteilen, die über eine Verbindungsschraube 5 bzw. ein Paar Verbindungsschrauben 5 miteinander gekoppelt sind.

In der Vorderansicht nach Figur 2 sind zu sehen zum einen das erste Kupplungsstück 1, als Kupplungsschuh ausgebildet, zum anderen das zweite Kupplungsstück 2, als Kupplungsstücke ausgebildet. Der Kupplungsschuh 1 ist geprägt durch ein Bord 1.2, welches sich über den Umfang als Gehäusewandsegment erstreckt und welches eine Vertiefung 1.3 begrenzt, die wiederum nach innen hin durch eine Kontaktfläche 1.4 begrenzt ist. Innerhalb der Kontaktfläche 1.4 sind mehrere Kontaktstifte 1.1 angeordnet, die im Inneren des Kupplungsschuhs 1 mit dem nicht weiter dargestellten Kabel kontaktiert sind. Der jeweilige Kontaktstift weist eine pilzförmige Grundform auf und dient zum einstecken in die jeweilige Kontaktbuchse 2.1 des Kupplungssteckers 2. Der Kupplungsstecker 2 weist eine Steckfläche 2.4 auf, die hier stirnseitig in der Ansicht zu sehen ist. Innerhalb der Steckfläche 2.4 sind mehrere Steckerbuchsen angeordnet. Die Steckfläche 2.4 wird über den Umfang begrenzt durch eine Schulter 2.2, auf der ein umlaufendes Dichtungselement 3 vorgesehen ist. Insgesamt sind 15 Kontaktbuchsen 2.1 und in entsprechender Weise 15 Kontaktstifte 1.1 vorgesehen.

Nach Figur 3a ist zu sehen die Verteilung der Kontaktbuchsen bzw. der Kontaktstifte auf der Steckfläche 2.4. Die verschiedenen Kontaktbuchsen 2.1 sind entlang von drei Achsen, eine Mittelachse_m0 sowie zwei weitere Achsen _s1, _s2 verteilt angeordnet. Auf der Mittelachse_m0, die zu einer Führungsfläche 2.3, durch die die Steckfläche 2.4 über den Umfang begrenzt ist und auf der gemäß Figur 2 das Dichtungselement angeordnet ist. Im Genaueren weist die Mittelachse_m0 zu einem Abschnitt 2.3a der Führungsfläche einen Abstand_a0 auf, während die Achse_s1 einen kleineren Abstand_a1 aufweist und die Achse_s2 einen Abstand_a2 aufweist, der wiederum größer ist als Abstand_a0. Auf der Mittelachse_m0 sind vier Kontaktbuchsen nebeneinander verteilt angeordnet, auf der Achse_s1 sind fünf Kontaktbuchsen nebeneinander angeordnet und auf der Achse_a2 sechs Kontaktbuchsen. Die Kontaktbuchsen weisen mit Bezug auf die Anordnung auf der jeweiligen Achse_m0, _s1, _s2 etwa den gleichen Abstand zueinander auf. Der Abstand zwischen der jeweils äußeren Kontaktbuchse auf der jeweiligen Achse zu einem rechten bzw. linken Abschnitt 2.3c der Führungsfläche 2.3 ist betreffend die Achsen _m0, _s1 deutlich größer als der Abstand zwischen den Kontaktbuchsen. Auf der Achse_s2 ist der Abstand zu diesem Abschnitt_2.3c rechts und links etwa so groß wie der relative Abstand zwischen den Kontaktbuchsen.

Der Ausführungsform nach Figur 3b sind betreffend die Verteilung auf der jeweiligen Achse_m0, _s1, _s2 ein Teil der Kontaktbuchsen versetzt angeordnet. Betreffend die Achse_m0 sind die beiden mittleren Buchsen um einen Versatz_V nach oben verschoben angeordnet. Betreffend die Achse_s1 sind die mittleren drei Kontaktbuchsen um den Versatz_V nach oben angeordnet und mit Bezug auf die Achse_s2 sind ebenfalls die mittleren beiden Buchsen um den Versatz_V nach oben versetzt. Die Positionierung der entsprechenden Kontaktstifte des Kupplungsschuhs ist selbstverständlich gleich, damit die Kontaktstifte und Kontaktbuchse koaxial ineinandergreifen.

In der Schnittdarstellung gemäß Figur 4a sind zu sehen der Kupplungsstecker 2 und unterhalb des Kupplungsschuhs 1. Die Innenfläche 1.5 schließt zusammen mit der Kontaktfläche 1.4 einen stumpfen Winkel_α2 ein. Auf der Führungsfläche 2.3 des Kupplungssteckers ist das Dichtungselement 3 angeordnet. Nach Ausführungsform Figur 4a, linke Bildhälfte, schließen die Steckfläche 2.4 und die Führungsfläche 2.3 einen rechten Winkel ein. Das Dichtungselement weist hingegen eine dreieckförmige Querschnittsform 3.4 auf, bei der eine Lagerfläche 3.2 und eine Dichtfläche 3.3 gemäß Ausführungsbeispiel Figur 5a, 5b einen spitzen Winkel_α1 einschließen. Die Summe aus besagtem rechtem Winkel und spitzem Winkel_α1 führt wiederum führt zu einer Anstellung einer Dichtfläche 3.3 des Dichtungselementes 3 in einem stumpfen Winkel_α2, sodass die Ausrichtung der Dichtfläche 3.3 der Ausrichtig einer Innenfläche 1.5 des Kupplungsschuhs 1 entspricht.

In anderer Weise wird nach Ausführungsbeispiel Figur 4a, rechte Seite, die Anstellung des Dichtungselementes bzw. dessen Dichtfläche 3.3 erreicht. Im Unterschied zur linken Bildhälfte ist die umlaufende Führungsfläche 2.3 angestellt und schließt mit der Steckfläche 2.4 besagten stumpfen Winkel_α2 ein. Das Dichtungselement 3 weist gemäß Ausführungsbeispiel Figur 5c eine rechteckförmige Querschnittsform 3.4 aufweist, so dass die Dichtfläche 3.3 die gleiche Ausrichtung hat wie die um die Längsachse 7 umlaufende Innenfläche 1.5.

Durch die besagte Anstellung wird erreicht, dass das Dichtungselement 3 beim Verbinden beider Kupplungsstücke 1, 2 erst im letzten Moment der Einsteckbewegung mit der Innenfläche 1.5 in Kontakt tritt. Entsprechendes gilt beim Lösen der Brechkupplung. Mit dem ersten Moment einer Lösebewegung in axialer Richtung der Längsachse 7 wird der Kontakt zwischen dem Dichtungselement 3.4 bzw. dessen Dichtfläche 3.3 und der Innenfläche 1.5 gelöst, sodass keinerlei Reibung des Dichtungselementes 3 die Lösekraft_L zwischen den Kontaktstiften 1.1 und den Kontaktbuchsen 2.1 beeinflusst.

Nach Ausführungsbeispiel Figur 4b ist der Kupplungsstecker 2 vollends in den Kupplungsschuh 1 eingesteckt. In diesem Moment liegt das Dichtungselement 3 bzw. dessen Dichtfläche 3.3 gegen die nicht weiter dargestellte Innenfläche 1.5 dichtend an.

Nach Ausführungsbeispiel Figur 4c sind der Anstellwinkel der Führungsfläche 2.3 sowie der Anstellwinkel der Dichtfläche 3.3 rechtwinkelig. Als Dichtungselement kommt ein Paar O-Ringe in Betracht, die gemäß Ausführungsbeispiel linke Bildhälfte in einer Nut 3.1 der Führungsfläche 2.3 des Kupplungssteckers angeordnet sind, während Ausführungsform Figur 4c, rechte Bildhälfte, die O-Ringe in einer Nut 3.1 der Innenfläche 1.5 des Kupplungsschuhs 1 bzw. des Bords 1.2 angeordnet sind.

Entsprechend der Dichtungsarchitektur nach Ausführungsbeispiel Figuren 4a-4c kann das Dichtungselement 3 auch am Kupplungsschuh 1 vorgesehen sein und die Dichtfläche am Kupplungsstecker 2.

In beiden Figuren 5a, 5b ist die dreieckförmige Querschnittsform 3.4 des Dichtungselementes 3 zu erkennen. Nach Ausführungsbeispiel Figur 5a weist die Dichtfläche 3.3 des Dichtungselements 3 umlaufende Wulste 3.5 auf, die in Form einer Erhebung über die Dichtfläche an deutlich geringere Kontaktzone zur Innenfläche 1.5 haben. Damit erhöht sich bei gleicher Steckerkraft der Anpressdruck. Nach Ausführungsbeispiel Figur 5b weist das Dichtungselement 3 Lamellen 3.6 auf, die über die Dichtungsfläche 3.3 hervorstehen. Entsprechendes (nicht dargestellt) gilt auch für Dichtungselemente 3 mit einer rechteckförmigen Querschnittsform 3.4 gemäß Figur 5c, bei denen die Dichtfläche 3.3 parallel zur Lagerfläche 3.2 ausgerichtet ist.

Nach Ausführungsbeispiel Figur 6 ist eine elektronische Komponente_A, wie bspw. ein Sprechsatz, und eine elektronische Komponente_B, wie bspw. eine Kommunikationskonsole, vorgesehen. Die elektronische Komponente_A ist über ein Anschlusskabel 4 mit einem ersten Kupplungsstück 1 verbunden. Die zweite elektronische Komponente_B weist ein zweites Kupplungsstück 2 auf, das an einem Gehäuse 6 der Komponente_B montiert ist. Somit kann die Komponente_A mittels der Brechkupplung 12 mit der Komponente_B verbunden und bei Anlegung einer entsprechenden Zugkraft oder Kippmoments getrennt werden.

### Bezugszeichenliste

- 1: erstes Kupplungsstück, Kupplungsschuh
- 1.1: Kontaktstift, Haltestift
- 1.2: Bord
- 1.3: Vertiefung
- 1.4: Kontaktfläche
- 1.5: Innenfläche
- 2: zweites Kupplungsstück, Kupplungsstecker
- 2.1: Kontaktbuchse
- 2.2: Schulter
- 2.3: Führungsfläche
- 2.3a: Abschnitt
- 2.3b: Abschnitt
- 2.3c: Abschnitt
- 2.4: Steckfläche
- 3: Dichtungselement
- 3.1: Nut
- 3.2: Lagerfläche
- 3.3: Dichtfläche
- 3.4: Querschnittsform
- 3.5: Wulst
- 3.6: Lamelle
- 4: Anschlusskabel
- 4.1: Knickschutz
- 5: Verbindungsschraube
- 6: Gehäuse von Komponente_B
- 7: Längsache
- 7.1: Pfeil
- 7.2: Pfeil
- 8.1: Kippachse
- 8.2: Kippachse
- 12: Brechkupplung
- O: Pfeilpaar
- U: Pfeilpaar

### Nomenklatur

- a0: Abstand_a0
- a1: Abstand_a1
- a2: Abstand_a2
- A: Komponente_A
- B: Komponente_B
- L: Kraft_L
- m0: Mittelachse_m0
- s1: Achse_s1
- s2: Achse_s2
- T: Kraft_T
- v: Maß_v
- V: Kraft_V
- α1: Winkel_α1, spitz
- α2: Winkel_α2, stumpf

## Patentansprüche

1. Brechkupplung (12) mit einem ersten Kupplungsstück (1) mit mehreren Kontaktstiften (1.1) und mit einem zu verbindenden zweiten Kupplungsstück (2) mit entsprechenden Kontaktbuchsen (2.1), wobei das erste Kupplungsstück (1) als Kupplungsschuh ausgebildet ist und einen zumindest teilweise umlaufenden Bord (1.2) aufweist, der eine Vertiefung (1.3) begrenzt, innerhalb derer die Kontaktstifte (1.1) in einer Kontaktfläche (1.4) angeordnet sind, wobei das zweite Kupplungsstück (2) als Kupplungsstecker ausgebildet ist und eine Schulter (2.2) mit einer umlaufenden Führungsfläche (2.3) aufweist, wobei die Schulter (2.2) eine Steckfläche (2.4) begrenzt, in der die Kontaktbuchsen (2.1) angeordnet sind, wobei die Schulter (2.2) des Kupplungssteckers (2) in Richtung einer gemeinsamen Längsache (7) in die Vertiefung (1.3) des Kupplungsschuhs (1) einführbar ist, **dadurch gekennzeichnet, dass** ein Dichtungselement (3) vorgesehen ist, das beim Verbinden beider Kupplungsstücke (1, 2) mit dem jeweiligen Kupplungsstück (1, 2) in Wirkverbindung bringbar ist.

2. Brechkupplung (12) nach Anspruch 1,
**dadurch gekennzeichnet, dass**
a) das Dichtungselement (3) an dem Bord (1.2) angeordnet ist und beim Verbinden beider Kupplungsstück (1, 2) in axialer Richtung und/oder in radialer Richtung zur Längsache (7) gegen die Führungsfläche (2.3) dichtend anlegbar ist; oder
b) das Dichtungselement (3) an der Führungsfläche (2.3) angeordnet ist und beim Verbinden beider Kupplungsstück (1, 2) in axialer Richtung und/oder in radialer Richtung zur Längsache (7) gegen eine Innenfläche (1.5) des Bords (1.2) dichtend anlegbar ist.

3. Brechkupplung (12) nach Anspruch 2,
**dadurch gekennzeichnet, dass**
das Dichtungselement (3) eine Lagerfläche (3.2) und eine Dichtfläche (3.3) aufweist wobei
a) das Dichtungselement (3) eine dreieckige Querschnittsform (3.4) aufweist, wobei die Lagerfläche (3.2) und die Dichtfläche (3.3) eine spitzen Winkel_α1 einschließen oder
b) das Dichtungselement (3) eine rechteckförmige Querschnittsform (3.4) aufweist, wobei ein stumpfer Winkel_α2 eingeschlossen ist zwischen
i) der Führungsfläche (2.3) und der Steckfläche (2.4) oder
ii) Innenfläche (1.5) des Bords (1.2) und der Kontaktfläche (1.4).

4. Brechkupplung (12) nach Anspruch 1,
**dadurch gekennzeichnet, dass**
das Dichtungselement (3) als O-Ring ausgebildet ist und innerhalb einer Nut (3.1) der Innenfläche (1.5) des Bords (1.2) oder innerhalb einer Nut (3.1) in der Führungsfläche (2.3) platziert ist.

5. Brechkupplung (12) nach einem der vorhergehenden Ansprüche, mit einer Mittelachse_m0, die rechtwinklig zur Steckfläche (2.4) oder rechtwinklig zur Kontaktfläche (1.4) angeordnet ist, wobei gegenüberliegende Abschnitte (2.3a, 2.3b) der Führungsfläche (2.3) den gleichen Abstand_a0 zur Mittelachse_m0 aufweisen, wobei ein Teil der Kontaktstifte (1.1) als Haltestifte ausgebildet sind und ein Teil der Kontaktbuchsen (2.1) als Haltebuchsen ausgebildet sind, wobei mindestens vier Haltestifte (1.1) und vier Haltebuchsen (2.1) vorgesehen sind, die entlang der Mittelachse_m0 platziert sind.

6. Brechkupplung (12) nach Anspruch 5,
mit einer Achse_s1, die parallel zu der Mittelachse_m0 angeordnet ist, die zu einem Abschnitt (2.3a) der Führungsfläche (2.3) den Abstand_a1 aufweist, mit a1 < a0, wobei mindestens fünf Kontaktstifte (1.1) oder Kontaktbuchsen (2.1) vorgesehen sind, die entlang der Achse_s1 platziert sind.

7. Brechkupplung (12) nach Anspruch 5 oder 6,
mit einer Achse_s2, die parallel zu der Mittelachse_m0 angeordnet ist, die zu dem Abschnitt (2.3a) der Führungsfläche (2.3) den Abstand_a2 aufweist, mit a2 > a0, wobei mindestens sechs Kontaktstifte (1.1) oder Kontaktbuchsen (2.1) vorgesehen sind, die entlang der Achse_s2 platziert sind.

8. Brechkupplung (12) nach einem der Ansprüche 5 bis 7,
**dadurch gekennzeichnet,**
**dass** mindestens zwei Kontaktstifte (1.1) oder Kontaktbuchsen (2.1), die entlang derselben, Achse_m0, _s1, _s2 platziert sind, relativ zu dieser Achse_m0, _s1, _s2 um ein Maß_v versetzt angeordnet sind.

9. Brechkupplung (12) nach einem der vorhergehenden Ansprüche,
**dadurch gekennzeichnet,**
**dass** das Dichtungselement (3) eine Dichtfläche (3.3) aufweist, wobei die Dichtfläche (3.3) profiliert ausgebildet ist.

10. Brechkupplung (12) nach Anspruch 9,
**dadurch gekennzeichnet, dass**
die Dichtfläche (3.3) umlaufende Wulste (3.5) und/oder umlaufende Lamellen (3.6) aufweist.

11. Kupplungsstück (1, 2) einer Brechkupplung (12) nach einem der vorhergehenden Ansprüche
a) mit einem Anschlusskabel (4) für eine elektronische Komponente_A und/oder
b) mit einem Anschlusskabel (4) und einer daran angeschlossen elektronischen Komponente_A und/oder
c) montiert an einem Gehäuse (6) einer angeschlossenen elektronischen Komponente_B.
